# EUROPÄISCHE PATENTSCHRIFT

(11) **EP 2 150 762 B1**
(45) Veröffentlichungstag und Bekanntmachung des Hinweises auf die Patenterteilung: **02.10.2013**
(21) Anmeldenummer: 08749128.8
(22) Anmeldetag: 25.04.2008
(51) Int. Cl.: B05D 3/02, F26B 25/00, F26B 15/14, F26B 23/02

(54) **BESCHICHTUNGSANLAGE**
COATING PLANT
INSTALLATION DE REVÊTEMENT

(30) Priorität: 27.04.2007 DE 102007020909
(43) Veröffentlichungstag der Anmeldung: 10.02.2010
(73) Patentinhaber: Wurster, Gerd, 70191 Stuttgart (DE)
(72) Erfinder: Wurster, Gerd, 70191 Stuttgart (DE)
(74) Vertreter: Witte, Weller & Partner
(86) Internationale Anmeldenummer: PCT/EP2008/003348
(87) Internationale Veröffentlichungsnummer: WO 2008/131917

(56) Entgegenhaltungen:
- DE-C1- 3 436 055
- GB-A- 2 001 746
- US-A- 5 136 971

## Beschreibung

Die Erfindung betrifft eine Beschichtungsanlage zum Lackieren oder Pulverbeschichten von Werkstücken, mit einem Förderer zur Förderung von Werkstücken durch mindestens eine als Trockner ausgebildete Station, in der die Werkstücke erwärmt werden, der Trockner eine Behandlungskammer und eine davon getrennte Vorwärmkammer aufweist.

Eine derartige Beschichtungsanlage gemäß dem Oberbegriff des Anspruchs 1 mit einem derartigen Trockner ist aus der US 5,136,971 A bekannt.

Bei der bekannten Anlage gelangen die Werkstücke mittels eines Förderers zunächst in eine Vorwärmzone und werden dann durch eine darunter angeordnete Behandlungskammer geführt, die von der Vorwärmkammer durch ein Trennblech getrennt ist. Die Vorwärmkammer und die Behandlungskammer verfügen über geeignete Heizeinrichtungen, um eine bestimmte Temperatur in der Vorwärmkammer und in der Behandlungskammer einzuhalten.

Eine ähnliche Anordnung ist aus der GB 2 001 746 A bekannt. Auch hierbei werden die Werkstücke zunächst durch eine Vorwärmkammer geführt und gelangen dann in eine darunter angeordnete, räumlich davon getrennte Aushärtungskammer. Nach Durchlaufen der Aushärtungskammer gelangen die Werkstücke schließlich in eine davon räumlich getrennte Kühlkammer.

Bei den bekannten Ausführungen erfolgt keine effiziente Energienutzung.

Vor diesem Hintergrund liegt der Erfindung die Aufgabe zugrunde, eine Beschichtungsanlage gemäß der eingangs genannten Art derart zu verbessern, dass eine möglichst effiziente Energienutzung gewährleistet ist.

Diese Aufgabe wird bei einer Beschichtungsanlage gemäß der eingangs genannten Art dadurch gelöst, dass der Förderer in der Vorwärmkammer eine Vorwärmzone mit zwei übereinander verlaufenden Abschnitten mit einem oberen Abschnitt und einem unteren Abschnitt aufweist, und dass der Förderer derart verläuft, dass in den Trockner einlaufende Werkstücke in der Vorwärmzone zur Vorwärmung durch den oberen Abschnitt oberhalb des unteren Abschnitts bewegt werden, durch den aus dem Trockner auslaufende, bereits erwärmte Werkstücke aus der Behandlungskammer bewegt werden.

Die Erfindung wird auf diese Weise vollkommen gelöst.

Erfindungsgemäß wird nämlich in der Vorwärmzone eine besonders effektive Vorwärmung der Werkstücke durch solche Werkstücke erreicht, die zuvor die Behandlungskammer durchlaufen haben und damit eine deutlich höhere Temperatur als die Werkstücke in der Vorwärmzone aufweisen. Dabei geben die warmen Werkstücke ihre Energie unter Ausnutzung von Konvektion unmittelbar an die noch kalten, vorzuwärmenden Werkstücke ab.

Im Normalfall werden also die in die Station einlaufenden (noch kalten) Werkstücke durch die aus der Station auslaufenden (bereits erwärmten) Werkstücke vorgeheizt.

Grundsätzlich ist jedoch auch denkbar, dass die aus einer Station auslaufenden (bereits erwärmten) Werkstücke in die Vorheizzone einer weiteren Station bewegt werden, um darin andere Werkstücke vorzuheizen.

Gemäß einer Weiterbildung der Erfindung werden die zu erwärmenden Werkstücke in entgegengesetzter Richtung zu den bereits warmen Werkstücken bewegt.

Auf diese Weise wird eine weiter verbesserte Energieübertragung ermöglicht.

Gemäß einer weiteren Ausgestaltung der Erfindung weist die Beschichtungsanlage mindestens einen Brenner auf, dessen Abgase den vorzuwärmenden Werkstücken in der Vorwärmzone zur Erwärmung zugeführt sind.

Auf diese Weise wird die relativ hohe Energie der Abgase eines Brenners, die üblicherweise mit etwa 300°C an die Umgebung abgegeben werden, zur Vorwärmung der Werkstücke genutzt.

Gemäß einer Weiterbildung dieser Ausführung ist die Vorwärmzone von einer Behandlungskammer der Station durch Sperrluft abgetrennt.

Auf diese Weise werden Qualitätseinbußen, die durch aggressive Bestandteile der Brennerabgase entstehen könnten, vermieden.

Gemäß einer weiteren Ausgestaltung der Erfindung ist ein Wärmetauscher vorgesehen, der Abwärme zur Erwärmung eines Reinluftstroms nutzt, der in die Station geleitet wird.

Auf diese Weise wird eine weitere Energieersparnis bewirkt.

Gemäß einer Weiterbildung dieser Ausführung wird die vom Wärmetauscher erwärmte Reinluft als Sperrluft zwischen der Vorwärmzone und der Behandlungskammer zugeführt. Auf diese Weise wird eine besonders energiesparende Abschirmung der Behandlungskammer gegenüber aggressiven Bestandteilen von Brennerabgasen gewährleistet. So kann sowohl die Energie der Brennerabgase als auch die vom Wärmetauscher wiedergewonnene Energie besonders effizient eingesetzt werden.

Der Förderer ist vorzugsweise als diskontinuierlicher Förderer, vorzugsweise als Power & Free Förderer ausgebildet, der zu einer Einzelförderung von Werkstücken ausgebildet ist.

Bei Verwendung eines derartigen Förderers kann die Verweildauer der vorzuwärmenden Werkstücke oberhalb der bereits erwärmten Werkstücke deutlich vergrößert werden und die Verweildauer der Werkstücke in der Vorwärmzone programmiert werden. Auf diese Weise wird eine verbesserte Vorwärmung der Werkstücke gewährleistet.

Auf diese Weise wird ein sehr effizienter Wärmeübergang erreicht.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung der Erfindung ergeben sich aus der nachfolgenden Beschreibung eines bevorzugten Ausführungsbeispiels unter Bezugnahme auf die Zeichnung.
- Figur 1: zeigt eine erfindungsgemäße Beschichtungsanlage zum Lackieren von Werkstücken, wobei nur eine Station mit einer verbesserten Abwärmenutzung von Werkstücken schematisch dargestellt ist.

In Figur 1 ist eine erfindungsgemäße Beschichtungsanlage, die als Lackieranlage ausgeführt ist, insgesamt mit der Ziffer 10 bezeichnet.

Die gesamte Beschichtungsanlage weist eine Reihe von Stationen auf, von denen der Einfachheit halber lediglich eine Station 12 dargestellt ist, die als Trockner ausgebildet ist. Die Station 12 weist eine Behandlungskammer 18 und eine Vorwärmkammer 14 auf. Zu trocknende Werkstücke 30 werden von einem Förderer 24, der als Power & Free Förderer ausgeführt ist, über einen Einlass 26 in die Vorwärmkammer 14 zugeführt. Die Werkstücke 30 gelangen von der Vorwärmkammer 14 in die Behandlungskammer (Trockenkammer) 18, in der sie bei Temperaturen von etwa 200°C getrocknet werden. Nach Durchlaufen der Behandlungskammer 18 gelangen die Werkstücke wiederum in die Vorwärmkammer 14, in der sie in nachfolgend noch beschriebener Weise einlaufende (kalte) Werkstücke vorwärmen und anschließend vom Förderer 24 über einen Auslass 28 wieder aus der Vorwärmkammer 14 ausgefördert werden.

Innerhalb der Vorwärmkammer 14 ist eine Vorwärmzone 16 vorgesehen, in der in die Station 12 einlaufende (noch kalte) Werkstücke 30 oberhalb von aus der Behandlungskammer 18 kommenden (noch warmen) Werkstücken 32 bewegt werden. Anordnung und Verfahrweise des Förderers 24 im Bereich der Vorwärmzone 16 erfolgen nun so, dass möglichst immer eine größere Anzahl von zu erwärmenden Werkstücken 30 oberhalb von einer möglichst gleich großen Anzahl von warmen Werkstücken 32 angeordnet ist. Der Förderer 24 führt hierzu taktweise neu zugeführte noch kalte Werkstücke 30 in den Bereich der Vorwärmzone 16 oberhalb der warmen Werkstücke 32. Weiterhin taktweise werden nach Durchlaufen der Vorwärmzone 16 die dann vorgewärmten Werkstücke 30 in die Behandlungskammer 18 gefördert. In entsprechender Weise erfolgt die Bewegung der warmen Werkstücke 32, die aus der Behandlungskammer in die Vorwärmzone 16 der Vorwärmkammer 14 gelangen, taktweise.

Die Zeit, die die Werkstücke 30, 32 in der Vorwärmzone 16 verbleiben, ist programmierbar.

Auf diese Weise kann die Zeitspanne zur Vorwärmung der neu zugeführten Werkstücke 30 durch die noch warmen Werkstücke 32 aus der Behandlungskammer 18 möglichst lang ausgestaltet werden.

Die Länge der Vorwärmzone 16 hängt von der Wärmekapazität der Werkstücke und insbesondere vom gewünschten Wirkungsgrad bei der Vorwärmung der Werkstücke ab.

Eine weiter verbesserte Vorwärmung der neu zugeführten Werkstücke 30 wird dadurch erreicht, dass die Abgase von Brennern 20, 22, die zur Beheizung der Behandlungskammer 18 verwendet werden, gleichfalls zur Vorwärmung der Werkstücke 30 genutzt werden.

In herkömmlichen Anlagen werden die Brennerabgase, die meist eine Abgastemperatur in der Größenordnung von 300°C haben, ohne Abwärmenutzung an die Umgebung abgegeben, da die Brennerabgase für Lacke oder Pulver meist schädliche Bestandteile enthalten, die die Qualität der Beschichtung beeinträchtigen könnten.

Erfindungsgemäß werden die Abgase 34, 36 der Brenner 20, 22 über eine Leitung 38 in die Vorwärmstation 14 zugeführt und unterhalb der zu erwärmenden Werkstücke 30 über einen Luftauslass 40 ausgegeben, so dass sie unmittelbar zur Vorwärmung der Werkstücke 30 beitragen können.

Um zu vermeiden, dass aggressive Bestandteile der Brennerabgase zu Qualitätseinbußen bei der Beschichtung der Werkstücke führen, ist die Behandlungskammer 18, in der die Werkstücke bei Temperaturen von etwa 200°C getrocknet werden, von der Vorwärmkammer 14 durch einen Sperrluftstrom abgeschottet, der über einen Luftauslass 50 am Übergang zwischen der Vorwärmkammer 14 und der Behandlungskammer 18 ausströmt. Der über den Luftauslass 50 ausgegebene Sperrluftstrom wird über einen Wärmetauscher 42 vorgewärmt. Der Wärmetauscher 42 benutzt Energie, die einem Abluftstrom 44 aus der Behandlungskammer 18 entzogen wird, zur Erwärmung von Reinluft 46, bei der es sich um Frischluft handeln kann, und die nach Erwärmung über eine Leitung 48 zum Luftauslass 50 zugeführt ist. Über den Luftauslass 50 ausströmende Sperrluft, die über eine Vielzahl von Luftschlitzen ausströmt, wird somit ein warmer Sperrluftstrom ausgegeben, durch den die Atmosphären in der Vorwärmkammer 14 und der Behandlungskammer 18 praktisch vollständig abgetrennt werden, wobei zusätzlich die Sperrluft noch zur Beheizung verwendet wird.

## Patentansprüche

1. Beschichtungsanlage zum Lackieren oder Pulverbeschichten von Werkstücken, mit einem Förderer (24) zur Förderung von Werkstücken (30, 32) durch mindestens eine als Trockner (12) ausgebildete Station, in der die Werkstücke (30, 32) erwärmt werden, der Trockner (12) eine Behandlungskammer (18) und eine davon getrennte Vorwärmkammer (14) aufweist, **dadurch gekennzeichnet, dass** der Förderer (24) in der Vorwärmkammer (14) eine Vorwärmzone (16) mit zwei übereinander verlaufenden Abschnitten, mit einem oberen und einem unteren Abschnitt aufweist, und dass der Förderer (24) derart verläuft, dass in den Trockner (12) einlaufende Werkstücke (30) in der Vorwärmzone (16) zur Vorwärmung durch den oberen Abschnitt oberhalb des unteren Abschnitts bewegt werden, durch den aus dem Trockner (12) auslaufende, bereits erwärmte Werkstücke (32) aus der Behandlungskammer (18) bewegt werden.

2. Beschichtungsanlage nach Anspruch 1, bei der die vorzuwärmenden Werkstücke (30) in entgegen gesetzter Richtung zu den bereits erwärmten Werkstücken (32) bewegt werden.

3. Beschichtungsanlage nach Anspruch 1 oder 2, mit mindestens einem Brenner (20, 22), dessen Abgase (34, 36) den vorzuwärmenden Werkstücken (30) in der Vorwärmzone (16) zur Erwärmung zugeführt sind.

4. Beschichtungsanlage nach Anspruch 3, bei der die Vorwärmzone (16) von einer Behandlungskammer (18) der Station (12) durch Sperrluft abgetrennt ist.

5. Beschichtungsanlage nach Anspruch 4, mit einem Wärmetauscher (42), der Abwärme zur Erwärmung eines Reinluftstroms (46) nutzt, der in den Trockner (12) geleitet wird.

6. Beschichtungsanlage nach Anspruch 5, bei der die erwärmte Reinluft als Sperrluft zwischen der Vorwärmzone (16) und der Behandlungskammer (18) zugeführt wird.

7. Beschichtungsanlage nach einem der vorhergehenden Ansprüche, bei der der Förderer (24) als diskontinuierlicher Förderer, vorzugsweise als Power & Free Förderer, ausgebildet ist, der für eine Einzelförderung von Werkstücken (30, 32) ausgebildet ist.

8. Beschichtungsanlage nach einem der vorhergehenden Ansprüche, bei der die Verweildauer der Werkstücke (30, 32) in der Vorwärmzone (16) programmierbar ist.

## Claims

1. Coating plant for the painting or powder coating of workpieces, with a conveyor (24) for conveying workpieces (30, 32) through at least one station, which is formed as a dryer (12) and in which the workpieces (30, 32) are heated, the dryer (12) having a treatment chamber (18) and a preheating chamber (14) separate therefrom, **characterized in that** the conveyor (24) has in the preheating chamber (14) a preheating zone (16) with two sections running one over the other, comprising an upper section and a lower section, and **in that** the conveyor (24) runs in such a way that workpieces (30) entering the dryer (12) are moved through the upper section above the lower section in the preheating zone (16) for preheating, while already heated workpieces (32) leaving the dryer (12) are moved out of the treatment chamber (18) through the lower section.

2. Coating plant according to Claim 1, in which the workpieces (30) to be preheated are moved in the opposite direction to the already heated workpieces (32).

3. Coating plant according to Claim 1 or 2, with at least one burner (20, 22), the exhaust gases (34, 36) of which are fed to the workpieces (30) to be preheated in the preheating zone (16) for heating.

4. Coating plant according to Claim 3, in which the preheating zone (16) is separated from a treatment chamber (18) of the station (12) by barrier air.

5. Coating plant according to Claim 4, with a heat exchanger (42), which uses waste heat for heating a stream of clean air (46), which is conducted into the dryer (12).

6. Coating plant according to Claim 5, in which the heated clean air is fed as barrier air between the preheating zone (16) and the treatment chamber (18).

7. Coating plant according to one of the preceding claims, in which the conveyor (24) is formed as a discontinuous conveyor, preferably as a power & free conveyor, which is formed for a single conveyance of workpieces (30, 32).

8. Coating plant according to one of the preceding claims, in which the residence time of the workpieces (30, 32) in the preheating zone (16) is programmable.

## Revendications

1. Installation de revêtement pour peindre ou revêtir par poudre des pièces, comprenant un convoyeur (24) pour le transport de pièces (30, 32) à travers au moins un poste réalisé sous forme de séchoir (12), dans lequel poste les pièces (30, 32) sont chauffées, le séchoir (12) comprenant une chambre de traitement (18) et une chambre de préchauffage (14) séparée de celle-ci, **caractérisée en ce que** le convoyeur (24) comprend dans la chambre de préchauffage (14) une zone de préchauffage (16) comprenant deux sections s'étendant l'une au-dessus de l'autre, avec une section supérieure et une section inférieure, **caractérisée en ce que** le convoyeur (24) s'étend de telle sorte que les pièces (30) entrant dans le séchoir (12) sont déplacées à travers la section supérieure au-dessus de la section inférieure dans la zone de préchauffage (16) en vue du préchauffage, à travers laquelle section inférieure les pièces (32) déjà chauffées sortant hors du séchoir (12) sont déplacées hors de la chambre de traitement (18).

2. Installation de revêtement selon la revendication 1, dans laquelle les pièces (30) devant être préchauffées sont déplacées en sens contraire aux pièces (32) déjà chauffées.

3. Installation de revêtement selon la revendication 1 ou 2, comprenant au moins un brûleur (20, 22) dont les gaz brûlés (34, 36) sont acheminés jusqu'aux pièces (30) devant être préchauffées dans la zone de préchauffage (16) en vue du chauffage.

4. Installation de revêtement selon la revendication 3, dans laquelle la zone de préchauffage (16) est séparée de la chambre de traitement (18) du poste (12) par de l'air de barrage.

5. Installation de revêtement selon la revendication 4, comprenant un échangeur de chaleur (42) qui utilise de la chaleur perdue pour le chauffage d'un flux d'air propre (46) qui est dirigé dans le séchoir (12).

6. Installation de revêtement selon la revendication 5, dans laquelle l'air propre chauffé est acheminé en tant qu'air de barrage entre la zone de préchauffage (16) et la chambre de traitement (18).

7. Installation de revêtement selon l'une quelconque des revendications précédentes, dans laquelle le convoyeur (24) est réalisé sous forme de convoyeur discontinu, de préférence sous forme de convoyeur « Power & Free », qui est réalisé pour un transport individuel de pièces (30, 32).

8. Installation de revêtement selon l'une quelconque des revendications précédentes, dans laquelle le temps de séjour des pièces (30, 32) dans la zone de préchauffage (16) peut être programmé.
